# FASCICULE DE BREVET EUROPEEN

(11) **EP 0 088 461 B1**
(45) Date de publication et mention de la délivrance du brevet: **25.06.1986**
(21) Numéro de dépôt: 83200233.1
(22) Date de dépôt: 15.02.1983
(51) Int. Cl.: C25B 11/03, C25B 9/00

(54) **Electrode pour la production de gaz par électrolyse et cellule d'électrolyse à membrane à perméabilité sélective**
Elektrode zur elektrolytischen Gasherstellung und Elektrolysezelle mit selektiv-durchlässiger Membran
Electrode for the eletrolytic production of gas, and electrolysis cell with a selective permeable membrane

(30) Priorité: 26.02.1982 FR 8203374
(43) Date de publication de la demande: 14.09.1983
(73) Titulaire: SOLVAY & Cie (Société Anonyme), B-1050 Bruxelles (BE)
(72) Inventeur: Detournay, Jean-Paul, B-5760 Franière (BE); Cabaraux, Emile, B-1040 Bruxelles (BE)

## Description

La présente invention est relative à une électrode pour la production de gaz par électrolyse, ainsi qu'à une cellule d'électrolyse à membrane, à perméabilité sélective, équipée d'une telle électrode.

Des cellules d'électrolyse à membrane à perméabilité sélective sont bien connues en technique, où elles sont notamment exploitées pour la fabrication d'hydrogène et d'un halogène par électrolyse d'une solution aqueuse d'halogénure de métal alcalin, par exemple pour la production d'hydrogène, de chlore et d'une solution aqueuse d'hydroxyde de sodium par électrolyse d'une saumure de chlorure de sodium. Elles sont généralement formées d'une alternance d'anodes et de cathodes verticales, entre lesquelles des membranes à perméabilité sélective sont interposées de manière à délimiter des chambres d'électrolyse qui sont alternativement anodiques et cathodiques et sont en communication avec des conduits d'adduction d'électrolytes et des enceintes pour la récupération des produits de l'électrolyse.

Ainsi, dans des cellules de ce type destinées à la production de chlore, d'hydrogène et d'une solution d'hydroxyde de sodium, les chambres anodiques sont en communication avec un conduit pour l'adduction d'une solution aqueuse concentrée de chlorure de sodium et avec une enceinte pour la récupération de chlore et d'une solution diluée de chlorure de sodium et les chambres cathodiques sont en communication avec un conduit d'adduction servant à l'introduction d'eau ou d'une solution diluée d'hydroxyde de sodium et avec une enceinte pour la récupération d'hydrogène et d'une solution concentrée d'hydroxyde de sodium.

Dans la conception et l'exploitation des cellules à membrane, on se heurte généralement à la difficulté de réaliser simultanément des productivités élevées et des rendements énergétiques acceptables. Cette difficulté est liée à l'émission continue d'un gaz aux électrodes, dont une évacuation rapide n'est pas aisée et qui, de ce fait, perturbe l'écoulement des électrolytes et nuit au rendement énergétique de l'électrolyse.

Pour remédier à cette difficulté, on propose dans le brevet BE-A 840 721 (Asahi Glass Company Ltd), une cellule d'électrolyse dans laquelle les électrodes sont des feuilles planes verticales poreuses dont la face arrière constitue la paroi d'une boîte en communication, par sa base, avec un conduit d'adduction d'électrolyte et reliée, à son sommet, à un conduit d'évacuation du gaz produit. Dans cette cellule, la boîte sert de sas à la fois pour le passage de l'électrolyte du conduit d'adduction vers la face active de l'électrode et pour le passage du gaz produit vers le conduit d'évacuation.

Pendant le fonctionnement de cette cellule connue, la boîte et la chambre d'électrolyse délimitée entre la membrane et la face active de l'électrode sont balayées en permanence par un courant ascendant d'un mélange de gaz et d'électrolyte, dont la teneur en gaz va en augmentant de bas en haut. Cette particularité impose de limiter considérablement la hauteur de l'électrode et de la cellule, afin d'y éviter une turbulence exagérée qui endommagerait la membrane et empêcherait d'obtenir un rendement d'électrolyse acceptable. Toutes autres choses étant égales, cette cellule d'électrolyse connue présente de la sorte le désavantage de nécessiter un encombrement au sol important et d'imposer des coûts d'investissement élevés.

Dans le brevet US-A 1 790249 (I.G. Farbenin- dustrie A.G.), on décrit une cellule d'électrolyse du même type, dans laquelle des déflecteurs horizontaux sont interposés entre la membrane et chaque électrode, pour forcer le gaz à quitter la chambre d'électrolyse et à passer dans une série de boîtes disposées derrière l'électrode; ces boîtes communiquent entre elles et sont alimentées en électrolyte. Dans cette cellule connue, l'électrolyte contenu dans les boîtes de l'électrode et envoyé dans la chambre d'électrolyse est inévitablement chargé de gaz, ce qui nuit au bon fonctionnement de la cellule et à son rendement énergétique et impose de travailler sous des densités de courant réduites. Par ailleurs, la teneur en gaz de l'électrolyte n'est pas uniforme d'une boîte à l'autre, les boîtes supérieures contenant généralement une quantité de gaz plus importante que les boîtes inférieures. Cette particularité de la cellule lui confère un fonctionnement non uniforme, imposant de limiter sa heuteur.

L'invention remédie aux désavantages des cellules d'électrolyse connues, en fournissant une électrode de conception nouvelle, qui améliore grandement l'efficacité des cellules d'électrolyse, spécialement des cellules à membrane à perméabilité sélective, en permettant tout à la fois une productivité élevée, un haut rendement énergétique et un encombrement au sol réduit.

En conséquence, l'invention concerne une électrode pour la production de gaz par électrolyse, comprenant une plaque verticale percée d'ouvertures qui relient une face de la plaque, comprenant au moins deux zones d'électrolyse étagées séparées par une zone inactive, à l'autre face où sont disposés des conduits d'adduction et d'évacuation pour le gaz et l'électrolyte; selon l'invention des conduits sont disposés le long de la plaque parallèlement à celle-ci et les ouvertures sont réparties sur la plaque de telle sorte que, d'une part, chacune des zones d'électrolyse soit exempte d'ouverture, entre une ouverture inférieure reliée à un conduit d'adduction de l'électrolyte et une ouverture supérieure reliée à un conduit d'évacuation du gaz et de l'électrolyte et, d'autre part, la zone inactive soit localisée entre l'ouverture inférieure de la zone d'électrolyse supérieure et l'ouverture supérieure de la zone d'électrolyse inférieure.

Dans l'électrode selon l'invention, les zones d'électrolyse sont des zones superficielles de la plaque, qui participent effectivement à l'électrolyse et sur lesquelles le gaz est généré.

Le choix du matériau de la plaque et de ses zones d'électrolyse dépend de la destination de l'électrode. Par exemple, dans le cas où l'électrode est destinée à servir d'anode pour la production de chlore par électrolyse d'une saumure de chlorure de sodium, on utilise avantageusement une plaque en un matériau filmogène chosi parmi le titane, le tantale, le tungstène, le niobium, le zirconium et les alliages de ces métaux, portant, dans ses zones d'électrolyse un revêtement conducteur en un matériau actif d'anode choisi parmi le platine, l'iridium, l'osmium, le palladium, le rhodium, le ruthénium, les alliages de ces métaux et les composés, par exemple les oxydes, de ces métaux. A titre d'exemple, le revêtement de l'anode peut avantageusement comprendre un des matériaux actifs d'anode décrits dans les brevets BE-A 769677, BE-A 769680, BE-A 784255 et BE-A 785 605 (Solvay & Cie).

Dans le cas où l'électrode selon l'invention est destinée à servir de cathode pour la production d'hydrogène par électrolyse de l'eau ou d'une solution aqueuse telle qu'une saumure de chlorure de sodium, la plaque peut être en acier doux ou en nickel, éventuellement recouverte, dans ses zones d'électrolyse, d'un revêtement conducteur actif choisi parmi les composés oxydés du type des spinelles, par exemple de la magnétite, ou obtenu par décomposition thermique d'un composé thermodécomposable d'un métal choisi parmi le cobalt, le fer, le manganèse et le nickel, comme suggéré dans les brevets FR-A 2434213 et FR-A 2 460 343 (Solvay & Cie).

La zone inactive est une zone superficielle de la plaque, qui ne participe pas à l'électrolyse pendant un usage normal de l'électrode.

Selon l'invention, les zones d'électrolyse de l'électrode sont exemptes d'ouverture et disposées chacune entre une ouverture inférieure et une ouverture supérieure qui sont respectivement en communication avec un conduit d'adduction d'un électrolyte et avec un conduit d'évacuation de l'électrolyte et du gaz généré sur la zone d'électrolyse; ces conduits sont disposés le long de la face arrière de la plaque.

Dans l'électrode selon l'invention, l'ouverture inférieure et l'ouverture supérieure de chaque zone d'électrolyse peuvent consister chacune en une ouverture unique de grande section ou en une pluralité d'orifices. Il est avantageux que les ouvertures s'étendent au maximum sur la largeur horizontale des zones d'électrolyse. A cet effet, elles peuvent par exemple consister en un rectangle très allongé, horizontal ou légèrement incliné, ou en une rangée horizontale ou légèrement inclinée de plusieurs orifices tels que des perforations circulaires, ovales, carrées ou rectangulaires.

En général, pour chaque zone d'électrolyse, la section globale de l'ouverture supérieure est choisie en fonction de celle de l'ouverture inférieure et de la hauteur de ladite zone d'électrolyse, de manière à assurer un écoulement régulier permanent de l'électrolyte et du gaz le long de la zone d'électrolyse.

La hauteur des zones d'électrolyse est en général limitée de manière à assurer à leur contact un écoulement ascendant régulier de l'électrolyte par gazosiphon et à réaliser une densité de courant acceptable sur toute sa superficie. Le choix de la hauteur optimum est conditionné par la recherche d'un compromis acceptable entre un rendement énergétique d'électrolyse maximum, favorisé par une faible hauteur, et une productivité maximum pour un investissement minimum, favorisés par une grande hauteur.

En règle générale, le choix de la hauteur optimum de la zone d'électrolyse dépend de la nature du gaz à produire, de l'électrolyte mis en oeuvre et de la densité de courant choisie.

En pratique, on n'a pas intérêt à choisir une hauteur inférieure à 3 cm, car au-dessous de cette valeur, la hauteur de la zone d'électrolyse n'exerce plus d'influence notable sur l'écoulement de l'électrolyte et le rendement énergétique de l'électrolyse. Il est préférable par ailleurs d'éviter que la hauteur excède 50 cm, car l'écoulement de l'électrolyte devient alors exagérément turbulent et la répartition de la densité du courant d'électrolyse sur la zone d'électrolyse est fortement hétérogène.

Dans le cas d'une anode pour la production de chlore ou d'une cathode pour la production d'hydrogène par électrolyse d'une solution aqueuse concentrée de chlorure de sodium, il s'est avéré souhaitable de limiter la hauteur de la zone d'électrolyse sous 35 cm, et de préférence sous 25 cm, de bons résultats étant généralement obtenus pour une hauteur comprise entre 5 et 20 cm, et plus spécialement entre 8 et 15 cm.

L'électrode selon l'invention présente la particularité avantageuse d'avoir chaque zone d'électrolyse alimentée avec un électrolyte exempt de gaz, à partir de sa partie inférieure, le gaz produit étant évacué avec l'électrolyte à la partie supérieure de la zone d'électrolyse. La disposition des conduits servant à l'adduction de l'électrolyte et à l'évacuation du gaz et de l'électrolyte sur la face arrière de la plaque, permet de prévoir sur celle-ci plusieurs zones d'électrolyse étagées, délimitées chacune entre une ouverture inférieure et une ouverture supérieure. Cette particularité de l'invention permet de réaliser des électrodes de grande hauteur présentant plusieurs zones d'électrolyse étagées de hauteur réduite, assurant de la sorte une productivité élevée avec un rendement énergétique maximum.

Dans une forme de réalisation particulière de l'électrode selon l'invention, le conduit d'évacuation de chaque zone d'électrolyse comprend une cheminée commune à toutes les zones d'électrolyse, délimitée entre la plaque, une cloison verticale disposée vis-à-vis de celle-ci et un cadre périphérique joignant la plaque à la cloison.

Cette forme de réalisation de l'invention présente l'avantage d'assurer une évacuation rapide et aisée du gaz produit et de provoquer un écoulement ascendant rapide de l'électrolyte le long des zones actives de la plaque, par gazosiphon. Toutes autres choses restant, égaies, cet écoulement ascendant est d'autant plus rapide que la plaque et la cheminée sont hautes et que le nombre de zones d'électrolyse est grand. A titre d'exemple, on a obtenu de bons résultats avec des électrodes conformes à l'invention, comprenant de trois à cinq zones d'électrolyse étagées, présentant chacune une hauteur comprise entre 8 et 15 cm.

On peut envisager des électrodes de plus grande hauteur, par exemple de deux mètres de haut ou plus, présentant de huit à douze zones d'électrolyse étagées ou davantage, dont la hauteur est fixée entre 5 et 15 cm. A capacité de production égale, le choix d'électrodes de grande hauteur comprenant un grand nombre de zones d'électrolyse permet de réduire la largeur des électrodes. Il en découle l'avantage d'une diminution des pertes de courant par effet Joule à travers les électrodes, dans le cas de cellules d'électrolyse où les électrodes sont alimentées en courant lé long d'une arête latérale verticale.

Dans la forme de réalisation qui vient d'être décrite, de l'électrode selon l'invention, le conduit d'adduction d'électrolyte de chaque zone d'électrolyse consiste avantageusement en un conduit tubulaire horizontal, accolé à la plaque, à l'intérieur de la cheminée, et ouvert en regard de l'ouverture inférieure de ladite zone d'électrolyse.

Selon une variante avantageuse de cette forme de réalisation de l'invention l'électrode est une électrode unipolaire, dans laquelle la cloison précitée est percée d'ouvertures et comprend, sur sa face extérieure à la cheminée, d'une part, au moins deux zones d'électrolyse étagées, exemptes d'ouvertures entre une ouverture supérieure en communication avec la cheminée et une ouverture inférieure en communication avec un conduit tubulaire d'adduction de l'électrolyte, logé dans la cheminée, parallèlement à la cloison, et, d'autre part, une zone inactive entre l'ouverture inférieure de la zone d'électrolyse supérieure et l'ouverture supérieure de la zone d'électrolyse inférieure.

L'électrode selon l'invention trouve une application particulièrement intéressante comme anode ou cathode pour la production d'un gaz dans une cellule d'électrolyse à membrane à perméabilité sélective.

L'invention concerne dès lors aussi une cellule d'électrolyse comprenant une membrane à perméabilité sélective interposée entre une paire d'électrodes verticales dont l'une au moins, qui est le siège d'une émission de gaz pendant l'électrolyse d'un électrolyte, est conforme à l'électrode décrite ci-avant; la cellule comprend au moins une chambre d'électrolyse délimitée par la membrane, une électrode telle que décrite ci-avant, comprenant, sur sa face orientée vers la membrane, au moins deux zones d'électrolyse étagées, séparées par une zone inactive, et un joint périphérique qui est interposé entre la membrane et l'électrode et qui comprend une bande transversale interposée entre la membrane et la zone inactive de l'électrode.

On entend, par membrane à perméabilité sélective, une membrane mince, non poreuse, comprenant une matière échangeuse d'ions. Le choix du matériau constituant la membrane et de sa matière échangeuse d'ions vont dépendre de la nature des électrolytes soumis à l'électrolyse et des produits que l'on cherche à obtenir. En règle générale le matériau de la membrane est choisi parmi ceux qui sont capables de résister aux conditions thermiques et chimiques régnant normalement dans la cellule pendant l'électrolyse, la matière échangeuse d'ions étant choisie parmi les matières échangeuses d'anions ou les matières échangeuses de cations, en fonction des opérations d'électrolyse auxquelles la cellule est destinée. Par exemple, dans le cas de cellules destinées à l'électrolyse de solutions aqueuses de chlorure de sodium pour la production de chlore, d'hydrogène et de solutions aqueuses d'hydroxyde de sodium, des membranes qui conviennent bien sont des membranes cationiques en polymère fluoré, de préférence perfluo- ré, contenant des groupements fonctionnels cationiques dérivés d'acides sulfoniques, d'acides carboxyliques ou d'acides phosphoniques ou des mélanges de tels groupements fonctionnels. Des exemples de membranes de ce type sont celles décrites dans les brevets GB-A 1 497 748 et GB-A 1497749 (Asahi Kasei Kogyo K.K.), GB-A 1 518387, GB-A 1 522877 et US-A4126588 (Asahi Glass Company Ltd) et GB-A 1 402 920 (Diamond Shamrock Corp). Des membranes particulièrement adaptées à cette application de la cellule selon l'invention sont celles connues sous les marques «Nafion»^{O} (du Pont de Nemours & Co) et «Flemion»^{lm} (Asahi Glass Company Ltd).

Dans la cellule selon l'invention le joint d'étanchéité peut être réalisé en n'importe quel matériau élastique et inerte, capable de résister à l'environnement chimique et thermique régnant normalement dans la cellule pendant son exploitation; sa résistance mécanique et son élasticité doivent être suffisantes pour qu'il résiste à la pression interne de la chambre d'électrolyse et assure une étanchéité efficace de celle-ci. Dans le cas de cellules pour l'électrolyse de saumures de chlorure de sodium, il peut par exemple être réalisé en un caoutchouc synthétique tel qu'un copolymère élastomère d'éthylène et de propylène connu sous la marque «Dutral»O (Montedison) ou un copolymère élastomère de fluorure de viny- lidène et d'hexafluorpropylène, connu sous la marque «Viton»e (E.I. du Pont de Nemours & Co).

Dans la cellule selon l'invention, les électrodes conformes à l'invention peuvent être du type mo- nopolaire ou du type bipolaire.

Dans le cas particulier d'une cellule à électrodes monopolaires, celles-ci sont de préférence alimentées en courant le long d'une arête verticale. A cet effet, le cadre périphérique de l'électrode peut être en métal et connecté directement aux conducteurs électriques; en variante, ceux-ci peuvent être couplés à un prolongement latéral des plaques d'électrode auquel cas le cadre peut être indifféremment en métal ou en un matériau non conducteur de l'électricité.

Dans le cas d'une cellule à électrodes bipolaires, celles-ci sont formées chacun d'une paire de plaques telles que décrites plus haut, dont l'une est une plaque d'anode et l'autre, une plaque de cathode, les deux plaques étant assemblées de part et d'autre d'un cadre périphérique et isolées par une paroi verticale hermétique à l'intérieur du cadre. La liaison électrique entre les deux plaques peut être assurée par le cadre, qui est alors en métal, ou par des conducteurs électriques joignant les plaques l'une à l'autre, à travers la paroi.

Dans la cellule selon l'invention, la bande transversale intermédiaire du joint d'étanchéité divise la chambre d'électrolyse en deux parties superposées correspondant chacune à une zone d'électrolyse individuelle de la plaque de l'électrode. Pendant l'électrolyse, chacune des parties précitées de la chambre d'électrolyse est alimentée individuellement en électrolyte à sa partie inférieure, via l'ouverture inférieure de la zone d'électrolyse correspondante, l'électrolyte y subit un déplacement ascendant par gazosiphon, par le gaz généré par l'électrolyse et est évacué avec celui-ci par l'ouverture supérieure de ladite zone d'électrolyse.

Des particularités et détails de l'invention ressortiront de la description suivante de quelques formes de réalisation de l'électrode et de la cellule d'électrolyse selon l'invention, en référence aux dessins annexés.

La figure 1 est une vue éclatée, en section longitudinale verticale d'une forme de réalisation particulière de la cellule selon l'invention.
La figure 2 est une perspective éclatée d'une anode de la cellule de la figure 1.
La figure 3 est une coupe selon le plan III-III des figuresl 1 et 2.
La figure 4 est une coupe selon le plan IV-IV des figures 1 et 2.
La figure 5 est une coupe selon le plan V-V de la figure 1.
La figure 6 est une vue en plan de la cellule des figures 1 à 5.
La figure 7 est une perspective éclatée d'une autre forme de réalisation de l'électrode selon l'invention.

Dans ces figures, des mêmes notations de référence désignent des éléments identiques.

La cellule représentée aux figures 1 à 6 est destinée à la production de chlore, d'hydrogène et d'une solution aqueuse d'hydroxyde de sodium, par électrolyse d'une saumure de chlorure de sodium. Elle est du type filtre-presse et comprend une anode verticale d'extrémité 1 et une cathode verticale d'extrémité 2, entre lesquelles alternent des anodes verticale 3, des membranes 4 à perméabilité sélective et des cathodes 5. Les membranes 4 sont des membranes cationiques telles que celles connues sous les noms «NAFION» (du Pont de Nemours & Co) ou «Flemion» (Asahi Glass Co) qui ont été explicitées plus haut. Elles sont iaintenues éca¡:-ées des anodes 1 et 3 et des cathodes 2 et 5 par des joints périphériques annulaires 6, de manière à délimiter des chambres anodiques 7 et des chambres cathodiques 8. Les joints 6 sont réalisés en un matériau élastique, étanche, non conducteur de l'électricité et capable de résister au chlore, par exemple en un copolymère élastomère d'éthylène et de propylène connu sous la marque «Dutral» (Montedison). Ils comprennent une bande horizontale intermédiaire 9 qui divise les chambres anodiques 7 et cathodiques 8 en deux parties superposées.

L'anode d'extrémité 1, représentée en détail aux figures 2 à 4, est en forme de boîte et formée d'une plaque verticale 10 en titane et d'une cloison verticale 11 en titane reliées entre-elles par un cadre périphérique rigide 12 en titane. Sur sa face orientée vers la membrane 4, la plaque 10 comprend une zone d'électrolyse inférieure 33, une zone d'électrolyse supérieure 34 et une zone inactive intermédiaire 35. Les zones d'électrolyse 33 et 34 s'étendent chacun entre une fente horizontale inférieure 13 et une fente horizontale supérieure 14; entre ces fentes, les zones d'électrolyse 33 et 34 sont exemptes d'ouvertures.

Les zones d'électrolyse 33 et 34 sont destinées à participer à la production de chlore par électrolyse d'une solution aqueuse de chlorure de sodium et elles portent à cet effet un revêtement conducteur formé d'un mélange d'oxyde de ruthénium et de dioxyde de titane.

La zone intermédiaire 35 est définie comme étant une zone inactive, car elle n'a pas pour fonction principale d'être le siège d'une production de chlore pendant l'électrolyse. Elle est destinée à recevoir la bande horizontale 9 du joint 6, pour isoler les deux parties de la chambre d'électrolyse.

La plaque 10 présente par ailleurs une bande marginale verticale 36 au-delà des fentes 13 et 14, dont le rôle sera exposé plus loin.

La zone inactive 35 et la bande latérale verticale 36 peuvent être exemptes de revêtement conducteur actif ou en porter un, comme les zones d'électrolyse 33 et 34.

Les fentes supérieures 14 des zones d'électrolyse 33 et 34 débouchent toutes les deux dans une cheminée commune 15 délimitée entre la plaque 10, la cloison 11, le cadre 12 et un panneau transversal vertical 16. Les fentes inférieures 13 débouchent chacune dans un conduit d'adduction tubulaire individuel 17 solidarisé à la face arrière de la plaque 10, à l'intérieur de la cheminée 15.

Les conduits tubulaires 17 sont obturés en 18 et débouchent à travers le panneau 16, dans une cavité commune 19 délimitée entre le panneau 16, le cadre 12, la cloison 11 et la bande verticale 36 de la plaque 10. La cavité 19 est en communication avec une chambre 20 (Fig. 4), via des orifices 21 ménagés dans un longeron vertical du cadre 12. Une tubulure 22 relie la chambre 20 à un adducteur général d'une solution aqueuse concentrée de chlorure de sodium, non représenté.

Des orifices 23, ménagés dans le longeron horizontal supérieur 42 du cadre 12 assurent la communication de la cheminée 15 avec la zone supérieure 24 de la chambre 20, qui est ouverte en 25 et est surmontée d'une enceinte 26 de grande section horizontale, servant à la récupération du chlore produit à l'anode pendant l'électrolyse et à la séparation de l'anolyte entraîné avec lui. Une tubulure 27 débouchant dans le fond de la chambre 20 sert à l'évacuation d'une fraction au moins de l'anolyte séparé du gaz qui s'échappe par une tubulure 46 au sommet de la chambre 26.

Des plats métalliques 28, par exemple en cuivre, sont soudés à un longeron vertical du cadre 12, pour permettre son couplage à une source de courant électrique, non représentée.

L'anode intermédiaire 3 (Fig. 1 et 5) se différencie de l'anode 1, uniquement en ce que la cloison 11 y est remplacée par une plaque 29 identique à la plaque 10 et percée de deux fentes horizontales 14 débouchant toutes les deux dans la cheminée 15 et de deux fentes horizontales 13 débouchant chacune dans un conduit tubulaire individuel 17.

La plaque 29 présente de la sorte aussi deux zones actives d'électrolyse 33 et 34 et une zone inactive 35 destinée à recevoir la bande intermédiaire 9 d'un joint 6.

Les cathodes 2 et 5 sont d'une construction similaire à celle des anodes 1 et 3, sauf qu'elles sont réalisées en acier ou en nickel. Aux figures 1, 5 et 6, les éléments constitutifs des cathodes 2 et 5 portent les mêmes numéros de référence que leurs homologues des anodes 1 et 3, avec un indice prime pour les différencier. Dans les cathodes, la tubulure 22' est raccordée à un adducteur général d'admission d'eau ou d'une solution diluée d'hydroxyde de sodium (contenant par exemple 10% en poids d'hydroxyde de sodium), la tubulure 27' sert à soutirer de la chambre 20' une solution aqueuse concentrée d'hydroxyde de sodium (contenant par exemple de l'ordre de 25 à 40% en poids d'hydroxyde de sodium) et la tubulure 46' sert à l'évacuation de l'hydrogène.

Dans la cellule représentée aux figures 5 et 6, les anodes 1 et 3 sont disposées tête-bêche par rapport aux cathodes 2 et 5, de sorte que les enceintes 26_{'} des cathodes soient disposées en face des enceintes correspondantes 26 des anodes. Cette disposition présente divers avantages: d'une part, elle s'accommode d'enceintes 26 et 26' de grande largeur, ce qui est favorable à une bonne séparation des gaz et des électrolytes; d'autre part, tous les plats anodiques 28 sont situées d'un même côté de la cellule et tous les plats cathodiques 28' sont situés du côté opposé, ce qui simplifie leur connexion en dérivation à une source de courant continu. Cette disposition des anodes et des cathodes de la cellule selon l'invention facilite par ailleurs le couplage des tubulures 22, 22', 27 et 27' à quatre conduits généraux d'admission et d'évacuation des électrolytes.

Pendant le fonctionnement de la cellule représentée aux figures 1 à 6, les plats 28 des anodes sont couplés en dérivation à la borne positive d'une source de courant continu et les plats 28' des cathodes sont couplés en dérivation à la borne négative de cette source de courant. Une saumure concentrée de chlorure de sodium est introduite par les tubuiures 22 dans les chambres 20 des anodes 1 et 3, d'où elle passe dans les conduits tubulaires 17, via les ouvertures 21 et la cavité 19. Des conduits 17, la saumure pénètre dans les chambres anodiques 7 par les fentes 13, où elle est électrolysée au contact des zones d'électrolyse 33 et 34 des plaques anodiques 10 et 29. Le chlore généré de la sorte dans les chambres anodiques 7 y soument l'anolyte à un déplacement ascendant, par gazosiphon et en est évacué avec celui-ci par les fentes supérieures 14. De la cheminée 15, le chlore et l'anolyte passent dans la chambre 24 puis l'enceinte 26 où la variation brusque de section provoque la séparation du chlore et de l'anolyte. Le chlore s'échappe par la tubulure 46 et l'anolyte redescend dans la chambre 20; une fraction en est soutirée par la tubulure 27 et la fraction restante est recyclée dans les conduits tubulaires 17 avec la saumure provenant de la tubulure 22.

Simultanément, de l'eau ou une solution diluée d'hydroxyde de sodium est admise dans les chambres 20' des cathodes 2 et 5 par la tubulure 22', d'où elle passe dans les chambres cathodiques 8 via les conduits tubulaires 17' et les fentes 13' des plaques cathodiques 10' et 29'. L'hydrogène généré par l'électrolyse dans les chambres cathodiques 8 s'y déplace de bas en haut et en est évacué avec le catholyte par les fentes 14'; il passe successivement dans la cheminée 15' des cathodes, puis dans leur enceinte 26' où l'hydrogène est séparé du catholyte et évacué par la tubulure 46'. Le catholyte séparé dans l'enceinte 26_{'} redescend dans la chambre 20' ; une fraction en est soutirée par la tubulure 27' tandis que la fraction restante est recyclée dans la cavité 19' et les conduits tubulaires 17_{'}, avec l'eau ou la solution diluée admise par la tubulure 22'.

Dans la cellule qui vient d'être décrite, le tirage naturel des cheminées 15 et 15_{'} est généralement suffisant pour assurer l'écoulement ascendant des électrolytes dans les chambres anodiques 7 et cathodiques 8. Au besoin, pour accélérer davantage cet écoulement et augmenter la productivité de la cellule, on peut prévoir un ventilateur dans un collecteur général, non représenté, commun auxtubulures 46 (46').

Dans une variante avantageuse de l'électrode et de la cellule d'électrolyse qui viennent d'être décrites en référence aux figures 1 à 6, les conduits tubulaires 17 et 17' sont percés d'une rangée de trous 30 dans leur partie supérieure, pour assurer un dégazage de l'électrolyte circu- lantdans ces conduits.

Selon une autre variante avantageuse de la cellule selon l'invention, des éléments d'espacement sont disposés entre les membranes 4 et les plaques d'électrode 10, 29, 10', 29', ces éléments d'espacement consistant en des tiges verticales 31 ou obliques 32 (Fig. 3), qui sont fixées parallèlement à ces plaques par engagement de leurs extrémités libres dans des trous ménagés dans les plaques. Ces tiges peuvent par exemple être en titane dans le cas des anodes et en acier ou en nickel dans le cas des cathodes. Elles peuvent aussi être en un matériau polymérique, par exemple en polytétrafluoréthylène.

Dans une forme d'exécution modifiée de cette variante de l'invention, les tiges d'espacement 31 et 32 sont remplacées par des bandes étroites, verticales ou obliques, des joints 6.

On a représenté à la figure 7 une forme de réalisation modifiée de l'anode d'extrémité 1 de la cellule de la figure 1.

Dans l'anode de la figure 7, la plaque 10 comprend quatre zones d'électrolyse étagées 33, 34, 37 et 38, séparées par trois zones inactives 35 et percées chacune d'une paire d'ouvertures 13 et 14 qui seront décrits en détail plus loin. Dans le cadre 12, deux panneaux transversaux verticaux 16 joignent la plaque 10 à la cloison 11 et séparent ainsi la cheminée 15 de deux cavités marginales 19 reliées entre elles par quatre conduits tubulaires horizontaux 17 appliqués contre la plaque 10 en regard des ouvertures 13.

Les ouvertures 13 servent à l'admission de l'électrolyte sur les zones d'électrolyse 33, 34, 37 et 38 et comprennent une fente horizontale en regard des conduits tubulaires 17 et des prolongements 39 dans les bandes marginales verticales 36 de la plaque 10, en regard des cavités 19.

Les ouvertures 14 servent à l'évacuation du chlore et de l'anolyte et consistent en des fentes horizontales en regard de la cheminée 15, comme dans la forme d'exécution des figures 2 à 5. Ces fentes 14 s'arrêtent en deça des bandes marginales 36, de sorte qu'elles ne communiquent pas avec les cavités 19.

Le joint 6 comprend trois bandes transversales intermédiaires 9 qui comprennent chacune un élément horizontal 40 engagé entre une paire de fentes 13 et 14 et deux éléments d'extrémité inclinés 41 dont le rôle sera exposé plus loin.

Dans les zones d'électrolyse 34, 37 et 38, les prolongements 39 des fentes 13 sont de préférence inclinés dans le même sens que les éléments 41 du joint 6.

Le longeron horizontal supérieur 42 du cadre 12 est persé d'un orifice central 23 en regard de la cheminée 15 et d'une paire d'orifices 21 en regard des deux cavités 19. Les orifices 21 et 23 débouchent dans une chambre commune de grande section, non représentée, surmontant le cadre 12 et analogue aux chambres 26 de la cellule des figures 1 à 6, ladite chambre étant en communication, à sa partie supérieure, avec un orifice d'évacuation du chlore et, à sa partie inférieure, près du longeron 42 du cadre 12, avec une tubulure d'adduction d'une solution aqueuse concentrée de chlorure de sodium.

La plaque 10 est par ailleurs prolongée, au delà du cadre 12, par une bande marginale verticale 45, destinée à la raccorder à une source de courant continu.

Le cadre 12 peut être indifféremment en métal, par exemple en titane, ou en un matériau non conducteur de l'électricité, par exemple en polytétrafluoréthylène.

Pendant le fonctionnement d'une cellule d'électrolyse conforme à l'invention, équipée de l'anode de la figure 7, les deux cavités 19 et les conduits tubulaires 17 sont remplis en permanence d'une solution acqueuse concentrée de chlorure de sodium introduite en continu par les orifices 21. Sous l'effet de la pression hydrostatique, la solution traverse les fentes 13 et leurs prolongements 39 et est entraînée de bas en haut le long des zones d'électrolyse 33, 34, 37 et 38 de la plaque 10, sous l'effet du gazosiphon engendré par le chlore qui y est généré. Le chlore et l'anoly- te sont évacués des zones d'électrolyse 33, 34, 37 et 38 dans la cheminée 15, via les fentes 14. Les éléments inclinés 41 des bandes 9 du joint 6 servent de déflecteur pour canaliser le chlore et l'anolyte vers les fentes 14.

## Revendications

1. Electrode pour la production de gaz par électrolyse, comprenant une plaque verticale (10, 10') percée d'ouvertures qui relient une face de la plaque, comprenant au moins deux zones d'électrolyse étagées (33, 34; 33', 34') séparées par une zone inactive (35, 35'), à l'autre face où sont disposés des conduits d'adduction (17,17') et d'évacuation (15, 15') pour le gaz et l'électrolyte, caractérisée en ce que les conduits (17, 15; 17', 15') sont disposés le long de la plaque (10,10_{'}), parallèlement à celle-ci et les ouvertures sont réparties sur la plaque (10, 10') de telle sorte que chacune des zones d'électrolyse (33, 34; 33', 34' j soit exempte d'ouverture, entre une ouverture inférieure (13, 13') débouchant dans un conduit (17, 17') d'adduction de l'électrolyte et une ouverture supérieure (14, 14') reliée à une conduite d'évacuation du gaz et de l'électrolyte et, d'autre part, la zone inactive soit localisée entre l'ouverture inférieure (13, 13') de la zone d'électrolyse supérieure (34, 34') et l'ouverture supérieure (14, 14') de la zone d'électrolyse inférieure (33,33').

2. Electrode selon la revendication 1, caractérisée en ce que le conduit d'adduction de chaque zone d'électrolyse (33, 34, 33¹, 34¹) est un conduit tubulaire horizontal (17, 17') accolé à la plaque (10, 10_{'}) et ouvert en regard de l'ouverture inférieure (13, 13') de ladite zone d'électrolyse, et le conduit d'évacuation comprend une cheminée (15,15') commune à toutes les zones d'électrolyse (33 et 34, 33' et 34'), délimitée entre la plaque (10, 10'), une cloison verticale (11, 29, 11_{'}, 29_{'}) disposée vis-à-vis de celle-ci et un cadre périphérique (12,12_{'} ) joignant la plaque à la cloison.

3. Electrode selon la revendication 2, caractérisée en ce qu'elle est une électrode unipolaire, dans laquelle la cloison (29, 29') est percée d'ouvertures et comprend, sur sa face extérieure à la cheminée (15, 15_{'}), d'une part, au moins deux zones d'électrolyse étagées (33, 34; 33', 34'), exemptes d'ouvertures entre une ouverture supérieure (14, 14') en communication avec la cheminée (15, 15') et une ouverture inférieure (13, 13') en communication avec und conduittubulai- re (17,17') d'adduction de l'électrolyte, logé dans la cheminée (15,15') et parallèle à la cloison (29, 29'), et, d'autre part, une zone inactive entre l'ou- vercure inférieure (13,13') de la zone d'électrolyse supérieure (34, 34') et l'ouverture supérieure (14, 14_{'}) de la zone d'électrolyse inférieure (33, 33').

4. Electrode selon la revendication 2 ou 3, caractérisée en ce que les conduits tubulaires (17, 17') traversent au moins un panneau vertical (16, 16') disposé transversalement entre la plaque (10, 10') et la cloison (11, 29, 11', 29') et débouchent dans au moins une cavité (19, 19_{'}) délimitée entre ledit panneau (16, 16'), le cadre périphérique (12, 12_{'}) et des bandes marginales verticales (36, 36') de la plaque et de la cloison, l'ouverture supérieure (14, 14') de chaque zone d'électrolyse (33, 34, 33', 34') étant entièrement en dehors des bandes marginales et le cadre (12, 12') étant percé d'au moins un orifice (21, 21') d'admission de l'électrolyte dans la cavité.

5. Electrode selon la revendication 4, caractérisée en ce que l'ouverture inférieure (13, 13') et l'ouverture supérieure (14, 14') de chaque zone d'électrolyse (33, 34, 33', 34') s'étendent sur toute la largeur de ladite zone d'électrolyse, qui s'étend sur la totalité de la largeur de la plaque (10,10'), respectivement de la cloison (29, 29_{'}), à l'exclusion de sa bande marginale (36, 36').

6. Electrode selon la revendication 5, caractérisée en ce que chaque zone d'électrolyse (33, 34, 33', 34') et son ouverture inférieure (13, 13') s'étendent sur toute la largeur de la plaque (10, 10'), respectivement de la cloison (29, 29' ).

7. Cellule d'électrolyse comprenant une membrane à perméabilité sélective (4) interposée entre une paire d'électrodes verticales (1, 5, 3, 2) dont l'une au moins est le siège d'une émission de gaz pendant l'électrolyse d'un électrolyte et comprend une plaque verticale (10, 10', 29, 29') qui comprend au moins deux zones d'électrolyse (33 et 34,33' et 34') disposées l'une au-dessus de l'autre et séparées par une zone inactive (35, 35_{'}) et qui est maintenue écartée de la membrane (4) par un joint périphérique (6) interposé entre la membrane et la plaque, le joint (6) comprenant au moins une bande transversale (9) interposée entre la membrane (4) et la zone inactive (35, 35') de la plaque, caractérisée en ce que l'électrode est conforme à l'une quelconque des revendications 1 à 6.

8. Cellule selon la revendication 9, caractérisée en ce que de tiges verticales (31) ou obliques (32) sont fixées parallèlement à la plaque entre celle-ci et la membrane (4).

## Patentansprüche

1. Elektrode zur elektrolytischen Gasherstellung, mit einer vertikalen Platte (10, 10') durchbrochen von Öffnungen, die eine Seite der Platte, mit mindestens zwei übereinander angeordneten Elektrolysezonen (33, 34; 33', 34_{'}) getrennt durch eine inaktive Zone (35, 35'), mit der anderen Fläche verbinden, wo Zuführungsleitungen (17, 17') und Abführungsleitungen (15, 15') für das Gas und den Elektrolyten vorgesehen sind, dadurch gekennzeichnet, dass die Leitungen (17, 15; 17', 15') entlang der Platte (10, 10'), parallel zu dieser, angeordnet sind und dass die Öffnungen auf der Platte (10, 10') derart verteilt sind, dass jede der Elektrolysezonen (33, 34; 33', 34') öffnungsfrei ist zwischen einer unteren Öffnung (13, 13'), die in einer Elektrolytzuführungsleitung (17, 17') einmündet, und einer oberen Öffnung (14, 14'), die an eine Abführungsleitung für Gas und den Elektrolyt angeschlossen ist, und dass andererseits die inaktive Zone zwischen der unteren Öffnung (13, 13') der oberen Elektrolysezone (34, 34') und der oberen Öffnung (14, 14') der unteren Elektrolysezone (33,33') angeordnet ist.

2. Elektrode nach Anspruch 1, dadurch gekennzeichnet, dass die Zuführungsleitung jeder Elektrolysezone (33, 34; 33', 34') eine rohrförmige horizontale Leitung (17, 17') ist, die an die Platte (10, 10') angebaut und zur unteren Öffnung (13, 13') der genannten Elektrolysezone hin offen ist, und dass die Abführungsleitung in einem allen Elektrolysezonen (33 und 34, 33_{'} und 34_{'}) gemeinsamen Kamin (15, 15') besteht, der zwischen der Platte (10, 10'), einer vertikalen Trennwand (11, 29; 11', 29'), letzterer gegenüberliegend, und einem umlaufenden Rahmen (12, 12_{'}) begrenzt ist, der die Platte mit der Trennwand verbindet.

3. Elektrode nach Anspruch 2, dadurch gekennzeichnet, dass sie eine unipolare Elektrode ist, bei der die Trennwand (29, 29') von Öffnungen durchbrochen ist und auf ihrer gegenüber dem Kamin (15, 15') äusseren Fläche einerseits mindestens zwei übereinander angeordneten Elektrolysezonen (33, 34; 33', 34'), frei von Öffnungen zwischen einer oberen Öffnung (14, 14'), die mit dem Kamin (15, 15') in Verbindung steht, und einer unteren Öffnung (13,13'), die mit einer rohrförmigen Zuführungsleitung (17, 17') für den Elektrolyt in Verbindung steht, die in dem Kamin (15, 15') und parallel zu der Trennwand (29, 29') angeordnet ist, und andererseits eine inaktive Zone zwischen der unteren Öffnung (13, 13') der oberen Elektrolysezone (34, 34_{'}) und der oberen Öffnung (14, 14') der unteren Elektrolysezone (33, 33') aufweist.

4. Elektrode nach Anspruch 2 oder 3, dadurch gekennzeichnet, dass die rohrförmigen Leitungen (17, 17') mindestens eine vertikale Wand (16, 16') durchdringen, die quer zwischen der Platte (10,10') und der Trennwand (11, 29; 11', 29') angeordnet ist, und in mindestens einen Raum (19, 19') einmünden, der zwischen der genannten Wand (16, 16_{'}), dem Umfangsrahmen (12, 12') und vertikalen Randstreifen (36, 36') der Platte und der Trennwand begrenzt ist, wobei die obere Öffnung (14, 14') jeder Elektrolysezone (33, 34; 33_{'}, 34') gänzlich ausserhalb der Randstreifen liegt und der Rahmen (12, 12') von mindestens einem Durchlass (21, 21') zur Zuführung des Elektrolyts in den Raum durchbrochen ist.

5. Elektrode nach Anspruch 4, dadurch gekennzeichnet, dass die untere Öffnung (13, 13') und die obere Öffnung (14, 14') jeder Elektrolysezone (33, 34; 33', 34') sich über die ganze Breite der genannten Elektrolysezone erstrecken, die sich über die Gesamtheit der Breite der Platte (10, 10') bzw. der Trennwand (29, 29') mit Ausnahme ihres Randstreifens (36, 36') erstreckt.

6. Elektrode nach Anspruch 5, dadurch gekennzeichnet, dass jede Elektrolysezone (33, 34; 33', 34') und ihre untere Öffnung (13, 13_{'}) sich über die gesamte Breite der Platte (10, 10') bzw. der Trennwand (29,29') erstreckt.

7. Elektrolysezelle mit einer Membran (4) selektiver Permeabilität angeordnet zwischen einem Paar vertikaler Elektroden (1, 5, 3, 2), von denen mindestens eine der Ort einer Gasemission während der Elektrolyse eines Elektrolyten ist und eine vertikale Platte (10, 10', 29, 29') aufweist, die mindestens zwei Elektrolysezonen (33 und 34, 33' und 34') aufweist, die übereinander angeordnet und durch eine inaktive Zone (35, 35') voneinander getrennt sind, und die von der Membran (4) durch eine Umfangsdichtung (6) getrennt gehalten ist, die zwischen der Membran und der Platte angeordnet ist, und die über mindestens einen Querstreifen (9) verfügt, der zwischen der Membran (4) und der inaktiven Zone (35, 35') der Platte angeordnet ist, dadurch gekennzeichnet, dass die Elektrode nach irgendeinem der Ansprüche 1 bis 6 ausgebildet ist.

8. Zelle nach Anspruch 9, dadurch gekennzeichnet, dass vertikale Stäbe (31) oder schräge Stäbe (32) parallel zu der Platte zwischen dieser und der Membran (4) fest angeordnet sind.

## Claims

1. Electrode, for the production of gas by electrolysis, comprising a vertical plate (10, 10') pierced with openings which connect one face of the plate, comprising at least two electrolysis zones (33, 34; 33', 34') which are separated by an inactive zone (35, 35'), to the other face, where ducts for introducing (17, 17') and removing (15, 15') the gas and the electrolyte are arranges, which electrode is characterised in that the ducts (17,15; 17_{'}, 15') are arranged along the plate (10, 10'), parallel to the latter, and the openings are distributed over the plate (10,10') so that each of the electrolysis zones (33, 34; 33', 34') is free of any opening, between the lower opening (13, 13') which opens out into a duct (17,17') for introducing the electrolyte and an upper opening (14, 14') connected to a duct for the removal of the gas and the electrolyte and, furthermore, so that the inactive zone is located between the lower opening (13, 13') in the upper electrolysis zone (34, 34') and the upper opening (14, 14_{'}) in the lower electrolysis zone (33,33').

2. Electrode according to Claim 1, characterised in that the introduction duct in each electrolysis zone (33, 34, 33', 34') is a horizontal tubular duct (17,17') which closely adjoins the plate (10, 10') and opens out facing the lower opening (13, 13') of the said electrolysis zone, and the removal duct comprises a chimney (15,15') which is common to all the electrolysis zones (33 and 34, 33' and 34'), defined between the plate (10, 10'), a vertical partition (11, 29, 11', 29') arranged opposite the latter, and a peripheral frame (12, 12') joining the plate to the partition.

3. Electrode according to Claim 2, characterised in that it is a unipolar electrode, in which the partition (29, 29') is pierced with openings and comprises, on its face which is external to the chimney (15, 15'), on the one hand, at least two stepped electrolysis zones (33, 34; 33', 34'), which are free of openings, between an upper opening (14, 14') communicating with the chimney (15, 15') and a lower opening (13, 13') communicating with a tubular duct (17, 17') for introducing the electrolyte, housed in the chimney (15,15') and parallel to the partition (29,29'), and, on the other hand, an inactive zone between the lower opening (13, 13') in the upper electrolysis zone (34, 34') and the upper opening (14, 14') in the lower electrolysis zone (33, 33'

4. Electrode according to Claim 2 or 3, characterised in that the tubular ducts (17, 17') pass through at least one vertical panel (16, 16') arranged transversely between the plate (10, 10') and the partition (11, 29, 11', 29') and they open out into at least one cavity (19, 19') defined between the said panel (16, 16_{'}), the peripheral frame (12, 12') and the vertical marginal strips (36, 36') of the plate and of the partition, the upper opening (14, 14') in each electrolysis zone (33, 34, 33', 34') being wholly outside the marginal strips, and the frame (12, 12') being pierced by at least one orifice (21, 21') for admitting the electrolyte into the cavity.

5. Electrode according to Claim 4, characterised in that the lower opening (13, 13') and the upper opening (14, 14') in each electrolysis zone (33, 34, 33', 34') extend over the whole width of the said electrolysis zone, which extends over the whole width of the plate (10, 10'), or of the partition (29, 29'), except for its marginal strip (36, 36'

6. Electrode according to Claim 5, characterised in that each electrolysis zone (33, 34, 33' , 34' ) and its lower opening (13, 13') extend over the whole width of the plate (10, 10_{'}), or of the partition (29,29').

7. Electrolysis cell comprising a selectively permeable membrane (4) inserted between a pair of vertical electrodes (1, 5, 3, 2) at least one of which is the site of gas evolution during the electrolysis of an electrolyte and comprises a vertical plate (10, 10', 29, 29') which comprises at least two electrolysis zones (33 and 34, 33' and 34') arranged one above the other and separated by an inactive zone (35, 35'), and which is held at a distance from the membrane (4) by a peripheral seal (6) inserted between the membrane and the plate, the seal (6) comprising at least one transverse strip (9) inserted between the membrane (4) and the inactive zone (35, 35') of the plate, which cell is characterised in that the electrode is in accordance with any one of Claims 1 to 6.

8. Cell according to Claim 9, characterised in that vertical (31) or oblique (32) rods are fixed parallel to the plate, between the latter and the membrane (4).
